# FASCICULE DE BREVET EUROPEEN

(11) **EP 0 711 373 B1**
(45) Date de publication et mention de la délivrance du brevet: **29.04.1998**
(21) Numéro de dépôt: 94916295.2
(22) Date de dépôt: 29.07.1994
(51) Int. Cl.: E02B 3/20, B63B 21/04

(54) **DISPOSITIF D'AMARRAGE D'UNE EMBARCATION A UN POINT D'ACCOSTAGE**
VORRICHTUNG ZUM VERANKERN EINES WASSERFAHRZEUGS AN EINEM ANLEGETENDER
DEVICE FOR MOORING A CRAFT TO A DOCKING POINT

(30) Priorité: 30.07.1993 FR 9309433
(43) Date de publication de la demande: 15.05.1996
(73) Titulaire: GTM, 92003 Nanterre Cédex (FR)
(72) Inventeur: BLANC, Pierre, F-13100 Aix-en-Provence (FR); LECOQ, Alain, F-78500 Sartrouville (FR)
(74) Mandataire: Derambure, Christian
(86) Numéro de dépôt international: FR9400963
(87) Numéro de publication internationale: WO9504193

(56) Documents cités:
- WO-A-81/01431
- FR-A- 2 209 352
- GB-A- 1 395 886
- US-A- 4 834 437
- PATENT ABSTRACTS OF JAPAN vol. 9, no. 261 (M-422) (1984) 18 Octobre 1985 & JP,A,60 109 406 (MITSUBICHI JUKOGYO) 14 Juin 1985

## Description

La présente invention concerne un dispositif d'amarrage d'une embarcation à un point d'accostage tel qu'un quai ou une autre embarcation.

Les dispositifs connus d'amarrage sont constitués généralement de cordages d'amarrage ou haussières qui sont noués autour d'un ou plusieurs poteaux répartis sur la longueur du quai.

Cependant, cette technique d'amarrage est fastidieuse car elle nécessite qu'une ou plusieurs personnes fixent manuellement ces cordages qui peuvent être très lourds aux poteaux d'amarrage.

De plus, afin de tenir compte des variations du niveau d'eau au cours du temps, provoquées par les marées par exemple, une longueur suffisante de cordage doit être laissée libre entre l'embarcation et le poteau d'amarrage.

Un tel dispositif d'amarrage présente également l'inconvénient d'empiéter sur les zones de circulation sur les quais, notamment à cause de la présence des poteaux et des cordages, ce qui est d'autant plus gênant que les quais sont utilisés fréquemment pour le chargement et le déchargement des embarcations telles que des barges ou des péniches.

Le document US-A-4 834 437 décrit un dispositif d'aide à l'accostage à un poste fixe sur le quai.

Mais ce dispositif ne permet pas, d'une part, d'obtenir un amarrage, c'est-à-dire une solidarisation et un maintien, jusqu'à des valeurs prédéterminées de sollicitation, d'une embarcation.

D'autre part, il ne permet pas d'obtenir un amarrage à un point fixe dont seules deux surfaces opposées sont libres, et donc qui ne peut pas être encerclé sur toute sa périphérie.

La présente invention permet de résoudre les inconvénients précités et apporte de surcroit de nombreux avantages pour l'accostage et l'amarrage des embarcations à des quais ou à d'autres embarcations qui doivent être poussées ou remorquées.

Le dispositif d'amarrage visé par l'invention permet notamment d'amarrer rapidement et solidement les embarcations à un point d'accostage.

Selon l'invention, ce dispositif comprend au moins un rail de guidage fixé verticalement au point d'accostage et des moyens formant pince solidaires de l'embarcation et comportant des mâchoires adaptées à pincer dans une position fermée le rail de guidage et à se déplacer le long du rail de guidage, des moyens d'actionnement solidaires de l'embarcation étant adaptés à déplacer les mâchoires entre ladite position fermée et une position ouverte dans laquelle les mâchoires sont écartées du rail de guidage.

Le dispositif d'amarrage selon l'invention permet donc d'amarrer très rapidement, par simple pinçage, l'embarcation à son point d'accostage.

Il est particulièrement adapté aux navires de moyen tonnage devant effectuer de fréquentes manoeuvres d'amarrage.

De plus, seul le moyen formant pince s'étend entre l'embarcation et le rail de guidage, celui-ci pouvant être fixé sur une paroi verticale du quai ou d'une autre embarcation, ce qui permet de laisser entièrement libre le quai ou le pont de l'autre embarcation et de ne pas gêner la circulation des personnes ou des marchandises à ces endroits.

De plus, les moyens d'actionnement étant solidaires de l'embarcation, l'amarrage de celle-ci peut être réalisé par une personne embarquée, sans que cette dernière n'ait besoin de quitter l'embarcation pour fixer le dispositif d'amarrage.

Le rail de guidage ayant une section transversale de forme invariable suivant la direction longitudinale, les moyens formant pince peuvent pincer le rail sur n'importe quelle zone suivant sa longueur, ce qui permet ainsi d'amarrer l'embarcation quel que soit le niveau d'eau par rapport au quai.

De même, lorsque deux embarcations sont rendues solidaires grâce au dispositif d'amarrage selon l'invention, le moyen formant pince peut se déplacer le long du rail de guidage lors des variations de gite et d'assiette entre les deux embarcations.

D'autres particularités et avantages de l'invention apparaîtront encore dans la description ci-après.

Aux dessins annexés, donnés à titre d'exemple non limitatifs:
- la figure 1 est une vue en coupe de dessus du dispositif d'amarrage selon l'invention;
- la figure 2 est une vue en coupe suivant II-II à la figure 1; et
- la figure 3 est une vue en coupe agrandie d'un galet adapté à rouler sur un rail de guidage.

En référence aux figures 1 et 2, on va décrire le dispositif d'amarrage selon l'invention d'une embarcation 1, telle qu'une barge, à un point d'accostage 2.

Ce dernier peut être par exemple un quai afin d'effectuer le chargement ou le déchargement de la barge, ou bien une autre embarcation en vue de pousser ou tirer celle-ci.

Le point d'accostage 2 peut également être un duc d'Albe.

Ce dispositif d'amarrage comporte dans cet exemple de réalisation deux rails de guidage parallèles 3 fixés verticalement au point d'accostage 2.

Ces rails 3 sont supportés par un cadre 5 capable de résister aux efforts de traction engendrés par l'embarcation 1 sur les rails 3. Ces derniers sont soudés sur le cadre 5 qui permet de ramener les efforts sur le point d'accostage 2.

Ce cadre 5 est fixé, par vissage par exemple, sur une paroi sensiblement verticale du point d'accostage 2.

Les rails de guidage 3 ont un profil transversal constant tel que représenté à la figure 1.

Dans cet exemple de réalisation adapté à la reprise d'efforts d'amamrage de 100 tonnes environ, les rails de guidage 3 ont une section transversale circulaire, de diamètre égal à 300 mm environ.

Les rails de guidage 3 doivent être de longueur suffisante pour permettre l'amarrage de l'embarcation 1 au quai 2 quel que soit le niveau d'eau, notamment lors des variations provoquées par les marées.

De même, lorsque ces rails 3 sont fixés à une autre embarcation, ils doivent permettre l'amarrage de l'embarcation quelle que soit leur différence de niveau l'une par rapport à l'autre.

D'autre part, des moyens formant pince 4, solidaires de l'embarcation 1, comportent des mâchoires 6 adaptées à pincer dans une position fermée les rails de guidage 3.

Cette position fermée est représentée par l'une des deux mâchoires 6 située sous l'axe de la figure 1. Les mâchoires 6 pincent ainsi les deux rails de guidage 3 sur des faces opposées l'une à l'autre.

Ces mâchoires 6 comprennent respectivement un galet 6a adapté à rouler sur les rails 3.

Les galets 6a sont montés en rotation respectivement sur un arbre de support 8 par l'intermédiaire d'un palier lisse 9.

Ce palier lisse 9, représenté à la figure 3, comporte un revêtement de polytétrafluoréthylène afin d'obtenir une surface pratiquement sans frottement pour permettre la rotation du galet 6 autour de ce palier 9. Ce palier peut bien sûr être remplacé par toute autre solution équivalente, telle que roulement à billes ou à rouleaux, coussinet en bronze, etc, ou le polytétrafluoréthylène par une autre matière à bas coefficient de frottement sans pour autant sortir du cadre de l'invention.

Chaque galet 6a comporte une gorge 10 adaptée à loger une partie d'un rail de guidage 3.

Cette gorge 10 a un profil transversal constitué de deux portions 11 identiques adjacentes d'arc de cercle de rayon de courbure supérieur au rayon de courbure de la section transversale circulaire du rail de guidage 3.

Chaque portion 11 d'arc de cercle est tangente en un point distinct 12, 12' avec le rail de guidage 3 lorsque les mâchoires 6 sont en position fermée, c'est-à-dire en contact avec le rail de guidage 3.

Cette forme particulière du profil transversal de la gorge 10 des galets 6 permet de laisser entre le fond de la gorge 10 et le rail de guidage 3, un espace 13. Cette disposition permet de s'assurer que l'angle formé par le segment joignant le centre 22 de la section du rail au joint de contact 12 ou 12', et le plan médian 23 du galet 6a est voisin de 45°. Un jeu convenable entre les galets 6a et le rail de guidage 3 permet les mouvements de roulis et de tangage de l'embarcation 1.

Comme illustré à la figure 2, le dispositif d'amarrage comporte des moyens d'actionnement 7 solidaires de l'embarcation et adaptés à déplacer les mâchoires 6 entre la position fermée et la position ouverte dans laquelle les mâchoires 6 sont écartées du rail de guidage 3.

Dans cette position ouverte, telle que représentée au-dessus de l'axe de la figure 1, l'embarcation 1 n'est pas amarrée au rail de guidage 3.

Ces movens d'actionnement 7 comprennent un vérin 15 adapté à déplacer en va-et-vient une tige 16 reliée à chaque mâchoire 6 du moyen formant pince par l'intermédiaire respectivement d'une bielle 17.

Ainsi le mouvement en va-et-vient de la tige permet de déplacer en rotation les mâchoires grâce à la bielle 17.

Les mâchoires 6 sont actionnées simultanément suivant des sens de rotation opposés. Elles se déplacent l'une vers l'autre pour venir en position fermée, et s'éloignent l'une de l'autre pour libérer l'embarcation 1 de son point d'accostage 2.

Lorsque les mâchoires 6 sont déplacées de leur position fermée à leur position ouverte, elles sont escamotées en fin de course de la tige 16 au vérin 15 de manière à ne plus faire saillie sur l'embarcation 1 afin de ne pas gêner l'accostage et le déplacement de l'embarcation 1.

Ce vérin 15, de préférence hydraulique, permet ainsi de déplacer les deux mâchoires 6 de manière symétrique par rapport à l'axe central du dispositif d'amarrage.

Ce vérin 15 peut être commandé automatiquement à partir par exemple de commandes placées directement dans la cabine de pilotage de l'embarcation 1.

Le dispositif d'amarrage peut donc être manoeuvré par une personne à partir de l'embarcation 1.

Les moyens d'actionnement 7 comportent en outre une commande manuelle 18 adaptée à placer les mâchoires 6 du moyen formant pince 4 dans leur position ouverte.

Cette commande manuelle 18 permet notamment à une personne à bord de l'embarcation de libérer très rapidement l'embarcation 1 de son point d'accostage 2 notamment en cas de danger ou d'efforts trop violents imposés à l'embarcation 1 à son point d'amarrage.

Pour effectuer ce largage manuel rapide, il suffit par exemple de prévoir un distributeur manuel sur le circuit d'alimentation du vérin 15 pour commander le retour de la tige 16 vers l'intérieur du dispositif démarrage 1.

Un dispositif de rupture 20 adapté à résister à la force de traction existant entre les rails de guidage 3 et les moyens formant pince 4 en position fermée est également prévu. Il est adapté à commander automatiquement, au-dessus d'une force de traction limite, les moyens d'actionnement 7 pour placer les moyens formant pince 4 en position ouverte.

Ce dispositif de rupture 20, semblable à un fusible mécanique, permet, lorsque les forces de traction entre les rails de guidage 3 et les galets 6a sont trop importants, d'ouvrir automatiquement le dispositif d'amarrage et de détacher ainsi l'embarcation 1 de son point d'accostage 2.

Dans l'exemple présenté, chaque dispositif d'amarrage est dimensionné de façon à résister à des efforts de l'ordre de 70 T dans la direction parallèle à l'axe longitudinal du dispositif et de 35 T dans la direction horizontale perpendiculaire à cet axe. L'invention peut bien entendu être adaptée à toutes autres valeurs d'efforts.

Au-delà de ces valeurs, le dispositif de rupture 20 est adapté à libérer l'embarcation 1 de son point d'accostage 2.

Dans une version préférée de l'invention, le dispositif d'amarrage conforme à l'invention est fixé à l'embarcation 1 par l'intermédiaire d'amortisseurs 21 qui permettent de limiter sur l'embarcation 1 les efforts d'accostage ou de poussage, et d'absorber les énergies correspondantes.

L'ensemble des organes mobiles du dispositif, c'est-à-dire les moyens formant pince 4, les moyens d'actionnement 7 et le dispositif de rupture, est monté dans un bâti 24, celui-ci étant fixé à l'embarcation 1 au moyen des amortisseurs 21 constitués par exemple de pièces en matériaux élastomères.

Un système de chaînes ou de butées (non représenté) peut permettre de limiter dans le sens longitudinal et transversal la déflexion des amortisseurs 21 et de maintenir en place l'ensemble en cas de rupture des amortisseurs 21.

L'embarcation 1 peut comporter deux dispositifs d'amarrage disposés respectivement sur chacun de ses flancs longitudinaux, les moyens formant pince 4 faisant saillie vers l'avant de l'embarcation, de façon à être amarrée à l'arrière ou à l'avant d'une autre embarcation.

Elle peut également comporter un dispositif d'amarrage sur un de ses flancs longitudinaux et un autre dispositif d'amarrage disposé perpendiculairement au premier sur un flanc transversal de l'embarcation, de sorte que les moyens formant pince 4 sont disposés suivant une diagonale de l'embarcation 1. Une telle disposition permet d'amarrer l'embarcation 1 à un quai formant un angle droit en deux points d'amarrage.

De plus, chaque dispositif d'amarrage peut être couplé avec un dispositif de centrage mécanique, semblable à une structure de profil en forme de "V" dans un plan horizontal, adapté à centrer l'embarcation 1 sur les rails de guidage 3.

Ce dispositif de centrage permet un positionnement précis de l'embarcation 1 par rapport au quai 2 et facilite ensuite l'amarrage. Dans une version préférée de l'invention, ce "V" de centrage est incorporé au bâti 24 du dispositif d'amarrage, de telle sorte que le bâti 24 permette d'escamoter et de protéger des chocs d'accostage les mâchoires 6 lorsqu'elles sont en position ouverte.

Bien entendu, l'invention n'est pas limitée à l'exemple décrit ci-dessus et de nombreuses modifications peuvent être apportées à celui-ci sans sortir du cadre de l'invention.

Ainsi, un seul rail de guidage 3 peut être fixé au point d'accostage, les mâchoires 6 venant pincer ce rail 3 sur deux faces opposées de celui-ci.

De même, le vérin hydraulique 15 peut être remplacé par tout autre moyen de déplacement adéquat, tel qu'un système électro-mécanique par vis ou un vérin pneumatique.

De même, dans une autre version de l'invention, les moyens 4 formant pince peuvent-ils être actionnés directement par deux vérins, sans l'intermédiaire des biellettes 17.

## Revendications

1. Dispositif d'amarrage d'une embarcation (1) à un point d'accostage (2) et généralement étendu suivant un axe longitudinal, caractérisé en ce qu'il comprend en combinaison au moins un rail de guidage (3) fixé verticalement au point d'accostage (2) et des moyens formant pince (4) solidaires de l'embarcation (1) et comportant des mâchoires (6) situées à distance de part et d'autre de l'axe longitudinal, et aptes à être déplacées l'une vers l'autre dans une position fermée pour pincer deux faces opposées du ou des rails de guidage (3) et afin de pouvoir se déplacer le long du rail de guidage, des moyens d'actionnement (7) solidaires de l'embarcation (1) étant adaptés à commander le déplacement des mâchoires (6) entre ladite position fermée et une position ouverte dans laquelle les mâchoires (6) sont écartées dudit rail de guidage (3).

2. Dispositif d'amarrage conforme à la revendication 1, caractérisé en ce qu'il comporte deux rails de guidage (3) parallèles, les mâchoires (6) dudit moyen formant pince (4) étant adaptées en position fermée à pincer les deux rails de guidage (3).

3. Dispositif d'amarrage conforme à l'une des revendications 1 à 2, caractérisé en ce que les mâchoires (6) dudit moyen formant pince (4) comprennent respectivement un galet (6a) adapté à rouler sur ledit rail (3).

4. Dispositif d'amarrage conforme à la revendication 3, caractérisé en ce que les galets (6a) sont montés en pivotement respectivement sur un arbre de support (8) par l'intermédiaire d'un palier lisse (9).

5. Dispositif d'amarrage conforme à l'une des revendications 1 à 4, caractérisé en ce que les moyens d'actionnement (7) comprennent des vérins (15) adaptés à déplacer en va-et-vient une tige (16) reliée à chaque mâchoire (6) dudit moyen formant pince (4) par l'intermédiaire respectivement d'une bielle (17).

6. Dispositif d'amarrage conforme à l'une des revendications 1 à 5, caractérisé en ce que les moyens d'actionnement (7) comportent en outre une commande manuelle (18) adaptée à placer les mâchoires (6) du moyen formant pince (4) dans ladite position ouverte.

7. Dispositif d'amarrage conforme à l'une des revendications 1 à 6, caractérisé en ce qu'il comporte un dispositif de rupture (20) adapté à résister à la force de traction existant entre les rails de guidage (3) et les moyens formant pince (4) en position fermée et à commander automatiquement, au-dessus d'une force de traction limite, les moyens d'actionnement (7) pour placer les moyens formant pince (4) en position ouverte.

8. Dispositif d'amarrage conforme à l'une des revendications 1 à 7, caractérisé en ce que le ou les rails de guidage (3) ont une section transversale circulaire.

9. Dispositif d'amarrage conforme à la revendication 8, caractérisé en ce que chaque mâchoire (6) comprend un galet (6a) comportant une gorge (10) de profil transversal constitué de deux portions identiques adjacentes (11) d'arc de cercle de rayon de courbure supérieur au rayon de courbure de la section transversale du rail de guidage (3), chaque portion (11) d'arc de cercle étant tangente en un point distinct (12, 12') avec le rail de guidage (3) lorsque les mâchoires (6) sont en position fermée.

10. Dispositif d'amarrage conforme à la revendication 7, caractérisé en ce que l'ensemble des organes mobiles, comprenant les moyens formant pince (4), les moyens d'actionnement (7) et le dispositif de rupture, est monté dans un bâti (24), ledit bâti (24) étant fixé à l'embarcation (1) au moyen de dispositifs amortisseurs (21).

11. Dispositif d'amarrage conforme à la revendication 10, caractérisé en ce que les dispositifs amortisseurs (21) sont constitués de pièces en élastomère.

12. Dispositif d'amarrage conforme à l'une des revendications 1 à 11, caractérisé en ce qu'il est associé à un dispositif de centrage de type en "V".

13. Dispositif d'amarrage conforme à la revendication 12, caractérisé en ce que le dispositif de centrage est incorporé au bâti de montage (24)

## Patentansprüche

1. Andockvorrichtung eines Schiffes (1) an einem Kopplungspunkt (2) und im allgemeinen nach einer Längsachse verlaufend, dadurch gekennzeichnet, dass sie eine Kombination von mindestens einer senkrecht zum Kopplungspunkt (2) befestigten Führungsschiene (3) und Greifer (4) bildende Mittel umfasst, die am Schiff befestigt sind und mit Backen (6) bestückt sind, die beidseitig der Längsachse auf Distanz angeordnet und geeignet sind, zueinander in eine geschlossene Stellung versetzt zu werden, um in zwei gegenüberliegende Seiten der Führungsschiene(n) (3) einzugreifen, und um sich entlang der Führungsschiene verschieben zu können, wobei am Schiff (1) befestigte Betätigungsmittel (7) geeignet sind, das Verschieben der Backen (6) zwischen der besagten geschlossenen Stellung und einer geöffneten Stellung zu steuern, in der die Backen (6) von der besagten Führungsschiene (3) abgespreizt sind.

2. Andockvorrichtung nach Anspruch 1, dadurch gekennzeichnet, dass sie zwei parallele Führungsschienen (3) umfasst, wobei die Backen (6) des besagten Greifer (4) bildenden Mittels in geschlossener Stellung geeignet sind, in die beiden Führungsschienen (3) einzugreifen.

3. Andockvorrichtung nach einem der Ansprüche 1 bis 2, dadurch gekennzeichnet, dass die Backen (6) des besagten Greifer (4) bildenden Mittels jeweils eine Rolle (6a) umfassen, die geeignet ist, auf der besagten Schiene (3) zu rollen.

4. Andockvorrichtung nach Anspruch 3, dadurch gekennzeichnet, dass die Rollen (6a) jeweils schwenkbar über ein Gleitlager (9) auf einer Tragwelle (8) montiert sind.

5. Andockvorrichtung nach einem der Ansprüche 1 bis 4, dadurch gekennzeichnet, dass die Betätigungsmittel (7) Zylinder (15) umfassen, die geeignet sind, eine Stange (16) hin- und herzubewegen, die über jeweils ein Zwischenglied (17) mit jeder Backe (6) des besagten Greifer (4) bildenden Mittels verbunden ist.

6. Andockvorrichtung nach einem der Ansprüche 1 bis 5, dadurch gekennzeichnet, dass die Betätigungsmittel (7) weiters eine Handsteuerung (18) umfassen, die geeignet ist, die Backen (6) des Greifer (4) bildenden Mittels in die besagte geöffnete Stellung zu versetzen.

7. Andockvorrichtung nach einem der Ansprüche 1 bis 6, dadurch gekennzeichnet, dass sie eine Unterbrechungsvorrichtung (20) umfasst, die geeignet ist, der zwischen den Führungsschienen (3) und den Greifer (4) bildenden Mitteln in geöffneter Stellung bestehenden Zugkraft zu widerstehen und, über einer Grenzzugkraft, automatisch die Betätigungsmittel (7) zu steuern, um die Greifer (4) bildenden Mittel in geöffnete Stellung zu versetzen.

8. Andockvorrichtung nach einem der Ansprüche 1 bis 7, dadurch gekennzeichnet, dass die Führungsschiene(n) (3) einen runden Querschnitt aufweisen.

9. Andockvorrichtung nach Anspruch 8, dadurch gekennzeichnet, dass jede Backe (6) eine Rolle (6a) mit einer Rille (10) mit Querprofil aufweist, bestehend aus zwei identischen, angrenzenden Kreisbogenabschnitten (11) mit einem grösseren Krümmungsradius als der Krümmungsradius des Querschnitts der Führungsschiene (3), wobei jeder Kreisbogenabschnitt (11) an einem unterschiedlichen Punkt (12, 12') mit der Führungsschiene (3) tangiert, wenn sich die Backen (6) in geschlossener Stellung befinden.

10. Andockvorrichtung nach Anspruch 7, dadurch gekennzeichnet, dass sämtliche mobilen Organe, bestehend aus den Greifer (4) bildenden Mitteln, den Betätigungsmitteln (7) und der Unterbrechungsvorrichtung, in einem Grundrahmen (24) montiert sind, wobei der besagte Grundrahmen (24) über Dämpfungsvorrichtungen (21) am Schiff (1) befestigt ist.

11. Andockvorrichtung nach Anspruch 10, dadurch gekennzeichnet, dass die Dämpfungsvorrichtungen (21) aus Elastomerteilen bestehen.

12. Andockvorrichtung nach einem der Ansprüche 1 bis 11, dadurch gekennzeichnet, dass sie einer Zentriervorrichtung des Typs in "V"-Form zugeordnet ist.

13. Andockvorrichtung nach Anspruch 12, dadurch gekennzeichnet, dass die Zentriervorrichtung im Montagegrundrahmen (24) eingebaut ist.

## Claims

1. A device for mooring a craft (1) to a docking point (2), generally extended along a longitudinal axis, characterised in that it comprises at least one guide rail (3) vertically secured to the docking point (2) combined with clamp means (4) integral with the craft (1) and including jaws (6) located at a distance from both sides of the longitudinal axis, moveable towards one another into a closed position to clamp two opposite faces of the guide rail(s) (3) and moveable along the rail guide, actuating means (7) integral with the craft (1) designed to control the movement of the jaws (6) between said closed position and an open position in which the jaws (6) are separated from said guide rail (3).

2. A mooring device according to claim 1, characterised in that it includes two parallel guide rails (3), the jaws (6) of said clamp means (4) being designed to clamp the two guide rails (3) in closed position.

3. A mooring device according to one of claims 1 to 2, characterised in that the jaws (6) of said clamp means (4) each comprise a respective roller (6a) designed to roll on said rail (3).

4. A mooring device according to claim 3, characterised in that the rollers (6a) are each pivoted on a respective supporting shaft (8) by means of a friction bearing (9).

5. A mooring device according to one of claims 1 to 4, characterised in that the actuating means (7) comprise actuators (15) designed to move a rod (16) connected to each jaw (6) of said clamp means (4) back and forth by means of a respective connecting rod (17).

6. A mooring device according to one of claims 1 to 5, characterised in that the actuating means (7) further include a manual control (18) designed to place the jaws (6) of the clamp means (4) in said open position.

7. A mooring device according to one of claims 1 to 6, characterised in that it includes a breaker device (20) designed to withstand the tensile force existing between the guide rails (3) and the clamp means (4) in closed position and to automatically drive the actuating means (7) to place the clamp means (4) in open position when a maximum tensile force is exceeded.

8. A mooring device according to one of claims 1 to 7, characterised in that the guide rail(s) (3) have a circular cross section.

9. A mooring device according to claim 8, characterised in that each jaw (6) comprises a roller (6a) including a groove (10) whose cross section consists of two adjacent identical circular arc portions (11) with a radius of curvature superior to the radius of curvature of the cross section of the guide rail (3), each circular arc portion (11) being tangential to the guide rail (3) at a distinct point (12, 12') when the jaws (6) are in closed position.

10. A mooring device according to claim 7, characterised in that the mobile gear assembly, comprising the clamp means (4), the actuating means (7) and the breaker device, is mounted in a frame (24), said frame (24) being secured to the craft (1) by means of damping devices (21).

11. A mooring device according to claim 10, characterised in that the damping devices (21) consist of elastomer pieces.

12. A mooring device according to one of claims 1 to 11, characterised in that it is associated with a V-type centering device.

13. A mooring device according to claim 12, characterised in that the centering device is incorporated in the mounting frame (24).
